# EUROPÄISCHE PATENTSCHRIFT

(11) **EP 1 409 211 B1**
(45) Veröffentlichungstag und Bekanntmachung des Hinweises auf die Patenterteilung: **19.07.2006**
(21) Anmeldenummer: 02710838.0
(22) Anmeldetag: 05.02.2002
(51) Int. Cl.: B27D 5/00, B26D 1/36, B26D 5/34

(54) **VORRICHTUNG AN EINER KANTENANLEIMMASCHINE ZUM SCHNEIDEN DES KANTENMATERIALS AN DURCHLAUFENDEN WERKSTÜCKEN**
DEVICE ARRANGED ON AN EDGE-BANDING MACHINE FOR CUTTING THE EDGE MATERIAL ON WORKPIECES PASSING THROUGH SAID MACHINE
DISPOSITIF MONTE SUR UNE ENCOLLEUSE DE CHANTS POUR COUPER LA MATIERE DE CHANT SUR DES PIECES TRAVERSANT L'ENCOLLEUSE

(30) Priorität: 06.02.2001 DE 10105161
(43) Veröffentlichungstag der Anmeldung: 21.04.2004
(73) Patentinhaber: IMA Klessmann GmbH Holzbearbeitungssysteme, 32312 Lübbecke (DE)
(72) Erfinder: ROSE, Martin, 32339 Espelkamp (DE); HOLLMER, Wilfried, 32369 Rahden (DE)
(74) Vertreter: Elbertzhagen, Otto
(86) Internationale Anmeldenummer: PCT/EP2002/001141
(87) Internationale Veröffentlichungsnummer: WO 2002/062542

(56) Entgegenhaltungen:
- EP-A- 0 291 818
- EP-A- 0 578 199

## Beschreibung

### Technisches Gebiet

Die Erfindung bezieht sich auf eine Maschine oder eine Maschinenstation zum Anbringen eines streifen- oder bandförmigen Kantenmaterials und zum Schneiden dieses Kantenmaterials an plattenförmigen Werkstücken der im Gattungsbegriff des Patentanspruchs 1 näher bezeichneten Art (siehe EP 0 578 199 A).

### Stand der Technik

Bei Maschinen oder Maschinenstationen der vorgenannten Art werden die Trennaggregate zum Kappen des auf die Schmalseitenflächen der Werkstücke aufgebrachten Kantenmaterials eingesetzt. Eine Kantenanleimmaschine, mit der das Kantenmaterial an die Schmalseitenflächen der Werkstücke im Durchlauf angefahren werden kann, zeigt die Patentschrift DE 42 17 291 C1. Das aufgebrachte Kantenmaterial wird üblicherweise nicht nur an seinen Längsseiten sondern auch in Durchlaufrichtung der Werkstücke gesehen sowohl am vorderen Ende der betreffenden Werkstückschmalseitenfläche als auch an deren rückwärtigen Ende mit Überstand aufgebracht, und auch diese Überstände müssen in der Regel bündig mit den in Durchlaufrichtung vorn- und hintenliegenden Werkstückschmalseiten abgekappt werden.

Eine Durchlaufmaschine mit hierzu geeigneten Kappaggregaten ist aus der Offenlegungsschrift EP 0 578 199 A1 bekannt.

Bei den Kappaggregaten handelt es sich um Kappsägen mit rotierenden Kreissägeblättern, die nicht nur quer zur Durchlaufrichtung der Werkstücke zugestellt, sondern während des Kappvorgangs entlang eines Wegstücks in Durchlaufrichtung synchron mit den Werkstücken mitbewegt werden.

An derartigen Durchlaufmaschinen oder entsprechenden Maschinenstationen ist aus den geschilderten Gründen ein Aufbauplatz für die Kappaggregate erforderlich, der eine erhebliche Länge in Werkstückdurchlaufrichtung erfordert. Bei gängigen Maschinen muß dafür eine Länge von etwa 1.800 mm vorgesehen werden, was einen merklichen Teil der Gesamtlänge einer im Durchlauf arbeitenden Kantenanleimmaschine oder -station ausmacht.

### Die Erfindung

Der Erfindung liegt die Aufgabe zugrunde, eine Maschine oder eine Maschinenstation der eingangs genannten Art zu schaffen, bei der für das zumindest eine Trennaggregat zum Kappen des auf die Werkstückschmalseiten aufgebrachten Kantenmaterials ein Aufbauplatz von geringer Länge in Werkstückdurchlaufrichtung benötigt wird, wobei das Trennaggregat des weiteren für universelle Ein- oder Durchschnitte am Kantenmaterial einsetzbar ist.

Diese Aufgabe wird bei einer Maschine oder einer Maschinenstation der gattungsbildenden Art nach der Erfindung durch die Merkmale des Patentanspruchs 1 gelöst.

Für die Erfindung ist wesentlich, daß das neue Rotationsmesser ortsfest angeordnet ist und deshalb hierfür ein Verfahrweg in Werkstückdurchlaufrichtung nicht vorgesehen werden muß. Gegenüber den Kappaggregaten mit vergleichbarer

Funktion reduziert sich die Länge des Aufbauplatzes für das ortsfeste Rotationsmesser auf das 0,15- bis 0,1 fache. Das Schneiden des Kantenmaterials mit einer ein- oder durchtauchenden Messerschneide kann wesentlich schneller als das Durchtrennen des Kantenmateri-als mittels eines zerspanenden Sägeblattes vorgenommen werden. Darüber hinaus läßt sich das Mitführen der Schneide mit der jeweiligen Schnittstelle des auf die Werkstückschmalseitenflächen aufgebrachten Kantenmaterials durch entsprechende Drehung des Messerkörpers bewerkstelligen, wobei ferner noch an der Schnittstelle der Hub der Messerschneide quer zur Werkstückdurchlaufrichtung entsprechend der Projektion des Kreisbahnbogens, auf dem die Messerschneide beim Schneiden sich bewegt, auf die Radialrichtung senkrecht zur Werkstückdurchlaufrichtung für die Schnittiefe genutzt werden kann.

Vorteilhafte Ausgestaltungsmerkmale der Erfindung ergeben sich aus den Unteransprüchen.

### Kurzbeschreibung der Zeichnungsabbildungen

Die Erfindung wird nachfolgend anhand der Zeichnung an einem Ausführungsbeispiel noch näher erläutert. Dabei zeigen:
- Fig. 1: schematisch die Draufsicht auf eine Kantenanleimmaschine,
- Fig. 2: schematisch die Draufsicht allein auf die auf der Kantenanleimmaschine gemäß Fig. 1 mit Kantenanleimmaterial an ihren einen Schmalseitenflächen versehenen Werkstücke,
- Fig. 3: eine vergrößerte schematische Draufsicht auf das Rotationsmesser zum Kappen des auf die Werkstückschmalseitenflächen aufgebrachten Kantenmaterials bei der Maschine nach Fig. 1,
- Fig. 4: eine schematische Draufsicht auf ein Werkstück zur Veranschaulichung der Eingriffslage der Schneiden des Rotationsmessers beim Kappen des Kantenmaterials am vorderen und rückwärtigen Ende der betreffenden Werkstückschmalseitenfläche,
- Fig. 5: eine der Fig. 4 entsprechende Draufsicht auf ein Werkstück in der Eingriffslage des Rotationsmessers, die für die Bearbeitung eines anderen Kantenmaterials vorgesehen ist,
- Fig. 5a: einen Schnitt durch das Werkstück von Fig. 5 längs der Linie X-X,
- Fig. 6: eine Draufsicht auf eine im Durchlauf beförderte Werkstückfolge mit engen Abständen der Werkstücke untereinander,
- Fig. 7: eine schematische Vorderansicht der Anordnung eines Rotationsmessers gemäß Fig. 3 im Zusammenspiel mit einer die Werkstückschmalseitenflächen abtastenden Vorrichtung,
- Fig. 8: einen Schnitt durch die Anordnung längs der Linie Y-Y in Fig. 7 und
- Fig. 9: eine schematische Draufsicht auf eine Anordnung zweier Rotationsmesser gemäß Fig. 3 mit einer modifizierten, jeweils die Werkstückschmalseitenflächen abtastenden Vorrichtung.

### Wege zur Ausführung der Erfindung

Im einzelnen zeigt Fig. 1 Werkstücke 1, die auf einer Transportkette 2 in Richtung des Pfeiles A befördert werden. Hierbei sind die einen Schmalseitenflächen 3 der Werkstücke 1 in der Förderrichtung in einer Flucht angeordnet, damit darauf im Vorbeilauf an einem Kantenanleimaggregat ein Kantenstreifen 4 aufgebracht werden kann. Das Kantenanleimaggregat weist eine Vorratsrolle 5 auf, von dem das Kantenmaterial 4 abgezogen und mittels Andruckrollen 6 unter Verkleben an die Schmalseitenflächen 3 der Werkstücke 1 herangeführt wird. Am Kantenanleimaggregat kann ein Kappmesser 7 vorgesehen sein, um einen Streifen vorbestimmter Länge von dem Kantenmaterial 4 abzuschneiden, der für die Beschichtung einer Schmalseitenfläche 3 der Werkstücke 1 vorgesehen ist.

Nach dem Vorbeilaufen an dem Kantenanleimaggregat passieren die Werkstücke 1 Bündigfräsaggregate 8, welche das Kantenmaterial 4 auf der beschichteten Schmalseitenfläche 3 der Werkstücke 1 ober- und unterseitig bündig mit der Ober- und Unterseite der plattenförmigen Werkstücke 1 besäumen. Anschließend werden die Werkstücke 1 auf der Transportkette 2 im weiteren Durchlauf an einem Rotationsmesser 9 vorbeigeführt, welches am Durchlaufweg ortsfest angeordnet ist und das nachstehend noch näher beschrieben werden wird.

Mit dem Rotationsmesser 9 werden die in Durchlaufrichtung vorderen und hinteren Überstände des auf die Schmalseitenflächen 3 der Werkstücke 1 aufgetragenen Kantenmaterials 4 gekappt. Dazu zeigt Fig. 2 jeweils den Betrag C und D, um den das Kantenmaterial 4 über die in Förderrichtung der Werkstücke 1 vorn liegenden Werkstückschmalseiten 26 und hinten liegenden Werkstückschmalseiten 27 übersteht. Zum Abtrennen dieser Überstände dient das im einzelnen in Fig. 3 dargestellte Kappmesser 9.

Das Kappmesser 9 hat einen scheibenförmigen Messerkörper 10, dessen Umriß oder Umhüllende kreisförmig bzw. zylinderförmig ist. Mit der Kreis- bzw. Zylinderachse des Messerkörpers 10 fällt eine Antriebsachse oder -welle 12 zusammen, über die das gesamte Rotationsmesser 9 drehend antreibbar ist. An zwei einander diametral gegenüberliegenden Stellen weist der Messerkörper 10 sektorartige Aussparungen 23 auf, deren jeweils eine Flanke 25 radial bzw. radiusparallel zur Antriebsachse 12 liegt. Diese Flanke 25 dient zur Anlage von Messerklingen 11, die mit einem freien Ende radial nach außen über den Messerkörper 10 vorstehen, wobei sich an diesem Ende eine Messerschneide 13 befindet.

Der Messerkörper 10 wird in Richtung des Pfeiles B angetrieben. Während des Schneidvorgangs wälzt sich der Messerkörper 10 quasi an der an ihm vorbeilaufenden, mit dem Kantenmaterial 4 beschichteten Schmalseitenfläche 3 der Werkstücke 1 ab und wird hierbei so gesteuert, daß die betreffende Messerschneide 13 an der vorgesehenen Schnittstelle in Eingriff mit dem Kantenmaterial 4 kommt. Dabei wird die Messerschneide 13 durch Drehung des Messerkörpers 10 mit dem Durchlauf des zu schneidenden Kantenstreifens 4 mitgeführt und taucht in das Material des Kantenstreifens 4 ein bzw. durch dieses Material hindurch, um danach aus der Eingriffslage mit der Schnittstelle herausgedreht zu werden. Es versteht sich, daß die Länge der Messerschneiden 13 in Höhenrichtung gesehen gleich groß oder größer als die Breite des Kantenmaterials 4 sein muß. Außerdem ist der radiale Überstand der Messerschneiden 13 über den Messerkörper 10 hinaus ausreichend groß, um eine Kollision zwischen den Werkstücken 1 bzw. dem darauf aufgebrachten Kantenmaterial 4 und dem Messerkörper 10 auszuschließen. So kann der Messerkörper 10, an dem die beschichteten Werkstückschmalseiten tangential oder tangentenparallel vorbeilaufen einen geringen Abstand von diesen Werkstückschmalseiten haben.

Wie aus Fig. 4 hervorgeht, muß für den Schnitt des Kantenmaterials 4 bündig mit der in Durchlaufrichtung vornliegenden Werkstückschmalseite 26 eine andere Anordnung der Messerschneide 13 am Rotationsmesser 9 vorgesehen werden als für den Schnitt bündig mit der in Durchlaufrichtung der Werkstücke 1 rückwärts liegenden Werkstückschmalseite 27. Auch das veranschaulicht Fig. 3, ergänzend zu der Darstellung von Fig. 4. Die Schneiden 13 an den beiden Klingen 11 sind über die Klingendicke hinweg schräg geschliffen. Dabei befindet sich jeweils die Schneide 13 in der Ebene einer ebenen Flanke oder Außenseite 24 jeder Klinge 11. Die eine Klinge 11 ist mit dieser ebenen Flanke 24 an die Flanke 25 der Aussparung 23 des Messerkörpers 10 angelegt, die zweite Klinge 11 entsprechend mit ihrer der ebenen Flanke 24 gegenüberliegenden Seite. Die Rotation des Messerkörpers 10 wird nun so gesteuert, daß die ebenen Seiten 24 der Klingen 11, welche in die Schneiden 13 auslaufen, zum einen zu der auflaufenden, in Durchlaufrichtung der Werkstücke 1 vornliegenden Werkstückschmalseite 26 und zum anderen zu der in Durchlaufrichtung der Werkstücke 1 rückwärtigen, ablaufenden Werkstückschmalseite 27 hin angeordnet sind. Dadurch ergeben sich optimale Schnittbedingungen an den beiden zu kappenden Enden des jeweiligen Kantenstreifens 4, außerdem steht durch die Aussparungen 23 am Messerkörper 10 ein genügender Spanraum zur Verfügung.

Fig. 5 macht ebenso wie Fig. 4 deutlich, daß grundsätzlich in Durchlaufrichtung der Werkstücke 1 gesehen hintereinander auch zwei oder mehrere Rotationsmesser 9 angeordnet sein können. Weiter geht aus Fig. 5 hervor, daß Trenn- oder Einschnitte mittels des Rotationsmessers 9 auch im Verlauf der Schmalflächenseite 3, auf die das Kantenmaterial 4 aufgebracht ist, ausgeführt werden können. Dies ist beispielsweise der Fall, wenn es sich bei dem Kantenmaterial 4 um ein solches handelt, welches mit einem Dichtwulst 4a versehen ist, wie Fig. 5a deutlich macht. Hierbei kann es erforderlich sein, den Dichtwulst 4a nur über eine Länge G sich erstrecken zu lassen und zu oder zwischen den weiteren Abschnitten des Dichtwulstes 4a Lücken F und H zu lassen.

Fig. 6 zeigt eine andere Verwendungsmöglichkeit des Rotationsmessers 9, die dann vorgesehen wird, wenn eine Mehrzahl von Werkstücken 1 in einer dichten Folge mittels des Kantenanleimaggregates der Kantenanleimmaschine an den miteinander fluchtenden Werkstückschmalseitenflächen gemeinsam mit einem Streifen des Kantenmaterials 4 beschichtet worden sind. Die dann zunächst noch zusammenhängenden Werkstücke 1 können an den zwischen diesen bestehenden Lücken J voneinander getrennt werden, indem mittels des Rotationsmessers 9 der Streifen des Kantenmaterials 4 durchtrennt wird.

Die Figuren 7 und 8 zeigen eine besondere Anordnung für das Rotationsmesser 9. Diese Bauform wird insbesondere dann vorgesehen, wenn das auf die Werkstücke 1 aufgetragene Kantenmaterial 4 nicht durchtrennt sondern lediglich angeschnitten oder davon etwas abgeschnitten werden soll. Hierbei geht es darum, das Rotationsmesser 9 federnd gegen das Kantenmaterial 4 an den betreffenden Schmalseitenflächen der Werkstücke 1 anzudrücken.

Zunächst veranschaulichen die Figuren 7 und 8 grundsätzliche Merkmale für den Antrieb des Rotationsmessers 9. Dazu ist das Rotationsmesser 9 über eine Welle 12, welche die Rotationsachse darstellt, mit einem Positionierantrieb 15 verbunden, der so angesteuert wird, daß die betreffende Messerschneide der vorgesehenen Schnittstelle am Bandmaterial 4 nachfolgt. Weiteres Element des Steuerungssystems für das Rotationsmesser 9 ist ein Sensor 14, der Referenzstellen oder -marken an den durchlaufenden Werkstücken 1 abtastet. Es kann sich hierbei um die quer zur Förderrichtung der Werkstücke 1 liegenden Werkstückschmalseiten 26 oder 27 (Fig. 2) handeln. Spricht der Sensor 14 an, wird über eine Wegstrecke K ein Steuerbefehl an den Positionierantrieb 15 gegeben, der daraufhin das Rotationsmesser 9 so dreht, daß die betreffende Messerschneide in passenden Eingriff mit dem Kantenmaterial 4 bzw. mit dem daran angebrachten Dichtwulst 4a kommt. Sind zwei Messerschneiden 13 an dem Rotationsmesser 9 vorhanden, wie es Fig. 3 veranschaulicht, dann führt das Rotationsmesser 9 für einen Schneidvorgang an einer der beiden Plattenschmalseiten 26, 27 eine Drehung von 180° aus.

Weiter gehen aus den Figuren 7 und 8 diejenigen Merkmale hervor, die eine federnde Beaufschlagung des Rotationsmessers 9 hin zu den durchlaufenden Werkstücken 1 bewirken. Dazu ist das Rotationsmesser mit seinem Positionierantrieb 15 an einem Schlitten 18 angeordnet, der auf Führungsstangen 17 quer zur Durchlaufrichtung der Werkstücke 1 verfahrbar ist. Die Führungsstangen 17 sind mittels einer Halterung 16 an dem in den Figuren 7 und 8 andeutungsweise dargestellten Maschinengestell 29 befestigt. Der Schlitten 18 wird von einem Pneumatikzylinder 19 beaufschlagt, und die Abstützung des Schlittens 18 einschließlich dem Rotationsmesser 9 an der durchlaufenden Schmalseitenfläche der jeweiligen Werkstücke 1 bzw. an dem darauf angebrachten Kantenmaterial 4 erfolgt über ein Tastrad 20, welches an einem auf dem Schlitten 18 angeordneten Tragarm 28 gelagert ist. Zur Einstellung der Schnittiefe der Messerschneiden am Rotationsmesser 9 dient eine Stellschraube 21 mit entsprechender Stellspindel, über die die Achse des Tastrades 20 relativ zu der Achse des Rotationsmessers 9 quer zur Durchlaufrichtung der Werkstücke 1 verstellt werden kann.

Im übrigen ist in Fig. 8 noch ein Oberdruck 30 dargestellt, welcher mit den Werkstücken 1 mitläuft und diese gegen die Transportkette 2 preßt.

Fig. 9 zeigt eine Anordnung von zwei Rotationsmessern 9, wie sie vorzugsweise dann vorgesehen wird, wenn die Werkstücke 1 in der Durchlaufrichtung A eine dichte Folge mit einem engen Abstand J aufweisen. In gleicher Art wie nach dem Ausführungsbeispiel der Figuren 7 und 8 sind die beiden Rotationsmesser 9 je auf einem Schlitten 18 angeordnet, der jedoch zwei Haltearme 31 aufweist, die in Richtung zu den durchlaufenden Werkstücken 1 vorstehen und je ein Tastrad 22 bzw. eine Tastrolle tragen. Diese Haltearme 31 umgreifen das jeweilige Rotationsmesser seitlich, so daß in Durchlaufrichtung der Werkstücke 1 gesehen die Rotationsmesser 9 und die Tasträder 22 einen Achsabstand haben. Bei dieser Ausführung ragen die Rotationsmesser 9 sozusagen durch die Tastung hindurch.

## Patentansprüche

1. Maschine oder Maschinenstation zum Aufbringen eines streifen- oder bandförmigen Kantenmaterials (4) auf die Schmalseitenflächen (3) plattenförmiger Werkstücke (1) aus Holz und/oder Holzersatzstoffen, wie Platten für den Möbel- oder Innenausbau, wobei die Werkstücke (1) die Maschine oder Maschinenstation in Längsrichtung ihrer Schmalseitenflächen (3) durchlaufen und an dem aufgebrachten Kantenmaterial (4) im Durchlauf Trennschnitte vorgenommen werden, wozu zumindest ein Trennaggregat mit einem an den Schnittstellen mit dem Kantenmaterial (4) in Eingriff bringbaren Werkzeug vorgesehen ist,
**dadurch gekennzeichnet,**
**daß** das Trennaggregat aus einem ortsfest angeordneten Rotationsmesser (9) besteht, das einen um eine zur Durchlaufebene der Werkstücke (1) senkrechte Achse (12) dreh- oder schwenkbaren Messerkörper (10) mit daran wenigstens einer zu dieser Achse (12) radial vorstehenden Schneide (13) hat, deren Umlaufgeschwindigkeit während eines Schnittes am Kantenmaterial (4) an die Durchlaufgeschwindigkeit der Werkstücke (1) angepaßt ist.

2. Maschine oder Maschinenstation nach Anspruch 1,
**dadurch gekennzeichnet,**
**daß** das Rotationsmesser (9) für Kappschnitte des Kantenmaterials (4) an oder zwischen den quer oder winklig zur Durchlaufrichtung liegenden Schmalseiten (26, 27) der Werkstücke (1) eingerichtet ist, wobei der Abstand des Rotationsmessers (9) von dem vorbeilaufenden Kantenmaterial (4) auf eine Schnittiefe der Messerschneide (13) größer als die Dicke des Kantenmaterials (4) eingestellt ist.

3. Maschine oder Maschinenstation nach Anspruch 2,
**dadurch gekennzeichnet,**
**daß** das Rotationsmesser (9) für einen Kappschnitt des Kantenmaterials (4) bündig mit den quer oder winklig zur Durchlaufrichtung liegenden Schmalseiten (26, 27) der Werkstücke (1) eingerichtet ist.

4. Maschine oder Maschinenstation nach Anspruch 1,
**dadurch gekennzeichnet,**
**daß** das Rotationsmesser (9) für Trenn- oder Einschnitte des Kantenmaterials (4) im Bereich der längs durchlaufenden Schmalseitenflächen (3) der Werkstücke (1) eingerichtet ist, wobei der Abstand des Rotationsmessers (9) von dem vorbeilaufenden Kantenmaterial (4) auf eine Schnittiefe der Messerschneide (13) gleich oder kleiner als die Dicke des Kantenmaterials (4) eingestellt ist.

5. Maschine oder Maschinenstation nach einem der Ansprüche 1 - 4,
**dadurch gekennzeichnet,**
**daß** das Rotationsmesser (9) an einem Schlitten (18) angeordnet ist, der quer zur Durchlaufrichtung federnd zu den längs durchlaufenden Schmalseitenflächen (3) der Werkstücke (1) hin beaufschlagt ist und sich daran oder an dem aufgebrachten Kantenmaterial (4) mittels wenigstens eines Tastrades (20) abstützt.

6. Maschine oder Maschinenstation nach Anspruch 5,
**dadurch gekennzeichnet,**
**daß** das Rotationsmesser (9) und das Tastrad (20) am Schlitten (18) relativ zueinander quer zur Durchlaufrichtung der Werkstücke (1) zwecks Einstellung der Schnittiefe der Messerschneide (13) verstellbar sind.

7. Maschine oder Maschinenstation nach Anspruch 5 oder 6,
**dadurch gekennzeichnet,**
**daß** das Rotationsmesser (9) mit seiner zumindest einen Schneide (13) und/oder das Tastrad (20) am Schlitten (18) in Höhenrichtung, also in Breitenrichtung des auf die Werkstückschmalseitenflächen (3) aufgebrachten Kantenmaterials (4) verstellbar sind.

8. Maschine oder Maschinenstation nach einem der Ansprüche 5 - 7,
**dadurch gekennzeichnet,**
**daß** das Rotationsmesser 9) am Schlitten (18) in Durchlaufrichtung der Werkstücke (1) gesehen zwischen einem vorderen und einem hinteren Tastrad (22) angeordnet ist.

9. Maschine oder Maschinenstation nach einem der Ansprüche 1 - 8,
**dadurch gekennzeichnet,**
**daß** in Durchlaufrichtung der Werkstücke (1) gesehen wenigstens zwei Rotationsmesser (9) hintereinander angeordnet sind.

10. Maschine oder Maschinenstation nach einem der Ansprüche 1 - 9,
**dadurch gekennzeichnet,**
**daß** ein durchlaufende Werkstückreferenzstellen, wie die quer oder winklig zur Durchlaufrichtung liegenden Schmalseiten (26, 27) der Werkstücke (1), erfassender Sensor (14) vorgesehen ist, der Teil eines Steuerungssystems ist, welches die Synchronisation des Umlaufs der zumindest einen Messerschneide (13) des Rotationsmessers (9) mit den jeweiligen, durchlaufenden Schnittstellen am Kantenmaterial (4) steuert.

11. Maschine oder Maschinenstation nach einem der Ansprüche 1 - 10,
**dadurch gekennzeichnet,**
**daß** der Messerkörper (10) des Rotationsmessers (9) eine scheibenförmige Gestalt mit dem Umriß eines Kreises hat, wobei zumindest eine sektorförmige Aussparung (23) am Messerkörper (10) angeordnet und an deren einer in Radialrichtung liegenden Flanke (25) eine Klinge (11) angebracht ist, welche mit ihrem freien Ende über den Umriß des Messerkörpers (10) vorsteht und an diesem die Messerschneide (13) aufweist.

12. Maschine oder Maschinenstation nach Anspruch 11,
**dadurch gekennzeichnet,**
**daß** am Messerkörper (10) einander diametral gegenüberliegend zwei Aussparungen (23) mit je einer darin angeordneten Klinge (11) vorhanden sind.

13. Maschine oder Maschinenstation nach Anspruch 12,
**dadurch gekennzeichnet,**
**daß** die Messerschneiden (13) der Klingen (11) schräg angeschliffen sind und jeweils an einer Seite der Klingen (11) sich in der Ebene der betreffenden einen Klingenflanke (24) befinden, wobei in der Drehrichtung des Rotationsmessers (9) gesehen bei der ersten Klinge (11) die Klingenflanke (24) mit der Schneide (13) nach vorn hin und bei der zweiten Klinge (11) die Klingenflanke (24) mit der Schneide (13) nach hinten hin angeordnet ist.

## Claims

1. Machine or machine station for applying a strip- or band-shaped edging material (4) to the narrow side faces (3) of panel-formed workpieces (1) of wood and/or wood substitutes, such as panels for the furniture or interior fittings industry, whereby the workpieces (1) pass through the machine or machine station in the longitudinal direction of their narrow side faces (3) and cross cuts are made in the edge material (4) applied as it passes through, for which at least one cutting assembly is provided which has a tool which can be brought into engagement at the cutting points with the edging material (4),
**characterised in that**
the cutting assembly consists of a locally fixed rotational cutter (9) which has a cutter body (10) which is able to rotate or pivot about an axis (12) perpendicular to the pass-through plane of the workpieces (1) and has at least one blade (13) which protrudes radially relative to this axis (12) whereby the circumferential speed of the blade during a cut on the edge material (4) is matched to the pass-through speed of the workpieces (1).

2. Machine or machine station according to claim 1,
**characterised in that**
the rotational cutter (9) is set up for chop cuts in the edge material (4) on or between the narrow sides (26,27) of the workpieces (1) which lie transversely or at an angle to the pass-through direction whereby the distance of the rotational cutter (9) from the passing edge material (4) is set for a cutting depth of the cutter blade (13) greater than the thickness of the edge material (4).

3. Machine or machine station according to claim 2,
**characterised in that**
the rotational cutter (9) for a chop cut in the edge material (4) is aligned flush with the narrow sides (26,27) of the workpieces (1) lying transversely or at an angle to the pass-through direction.

4. Machine or machine station according to claim 1,
**characterised in that**
the rotational cutter (9) for cutting off or cutting in the edge material (4) is set up in the region of the narrow side faces (3) of the workpieces (1) passing through lengthwise whereby the distance of the rotational cuter (9) from the passing edge material (4) is set for a cutting depth of the cutter blade (13) equal to or smaller than the thickness of the edge material (4).

5. Machine or machine station according to one of claims 1 to 4,
**characterised in that**
the rotational cutter (9) is mounted on a slide carriage (18) which is loaded transversely to the passing direction resiliently towards the narrow side faces (3) of the workpieces (1) passing through lengthwise and is supported thereon or on the applied edge material (4) by means of at least one scanning wheel (20).

6. Machine or machine station according to claim 5,
**characterised in that**
the rotational cutter (9) and the scanning wheel (20) are adjustable on the slide carriage (18) relative to one another across the pass-through direction of the workpieces (1) for the purpose of adjusting the cutting depth of the cutter blade (13).

7. Machine or machine station according to claim 5 or 6,
**characterised in that**
the rotational cutter (9) with its at least one cutter blade (13) and/or the scanning wheel (20) are vertically adjustable on the slide carriage (18), thus in the width direction of the edge material (4) which is applied to the narrow side faces (3) of the workpieces.

8. Machine or machine station according to one of claims 5 to 7,
**characterised in that**
seen in the pass-through direction of the workpieces (1) the rotational cutter (9) is mounted on the slide carriage (18) between a front and a rear scanning wheel (22).

9. Machine or machine station according to one of claims 1 to 8,
**characterised in that**
seen in the pass-through direction of the workpieces (1) at least two rotational cutters (9) are mounted one behind the other.

10. Machine or machine station according to one of claims 1 to 9,
**characterised in that**
a pass-through workpiece reference point such as the sensor (14) which detects narrow sides (26,27) of the workpieces (1) lying transversely or at an angle to the pass-through direction is provided which is part of a control system which controls the synchronisation of the rotation of the at least one cutter blade (13) of the rotational cutter (9) with the relevant cutting points on the edge material (4) passing through.

11. Machine or machine station according to one of claims 1 to 10,
**characterised in that**
the cutter body (10) of the rotational cutter (9) has a disc-like configuration with the outline of a circle whereby at least one sector-shaped recess (23) is provided on the cutter body (10) and on its one flank (25) lying in the radial direction there is a fitted blade (11) which protrudes by its free end over the outline of the cutter body (10) and has on this the cutting edge (13).

12. Machine or machine station according to claim 11,
**characterised in that**
on the cutter body (10) are two diametrically opposing recesses (23) each with a blade (11) fitted therein.

13. Machine or machine station according to claim 12,
**characterised in that**
the cutting edges (13) of the blades (11) are ground inclined and are each located on one side of the blades (11) in the plane of the relevant one blade flank (24) whereby, seen in the rotational direction of the rotational cutter (9), in the case of the first blade (11) the blade flank (24) is arranged with the cutting edge (13) forwards and in the case of the second blade (11) the blade flank (24) is mounted with the cutting edge (13)facing backwards.

## Revendications

1. Dispositif ou poste de machine pour l'application d'un matériau de chant (4) en forme de bande ou de ruban sur les surfaces latérales, étroites (3) de pièces (1) en forme de plaques en bois et / ou en matières de remplacement de bois, comme des panneaux pour la fabrication de meubles ou pour l'aménagement intérieur, lesdites pièces (1) passant par le dispositif ou le poste de machine dans la direction longitudinale de leurs surfaces latérales, étroites (3), et des découpes étant exécutées au passage sur le matériau de chant (4), ce en vue de quoi est prévue au moins une unité de découpage équipée d'un outil qui peut venir en engagement avec le matériau de chant (4) aux endroits de coupe,
**caractérisé en ce que**
l'unité de découpage consiste en un couteau rotatif (9) fixe qui présente un corps de couteau (10) rotatif ou pivotant autour d'un axe (12) perpendiculaire au plan de passage des pièces (1), avec au moins un tranchant (13) radialement en saillie par rapport à cet axe (12), dont la vitesse de rotation pendant une coupe du matériau de chant (4), est adaptée à la vitesse de passage des pièces (1).

2. Dispositif ou poste de machine selon la revendication 1,
**caractérisé en ce que**
le couteau rotatif (9) est agencé, pour des coupures du matériau de chant (4), sur ou entre les côtés étroits (26, 27) des pièces (1), orientés perpendiculairement ou angulairement par rapport à la direction de passage, la distance entre le couteau rotatif (9) et le matériau de chant (4) défilant étant réglée à une profondeur de coupe des tranchants (13) qui est plus grande que l'épaisseur du matériau de chant (4).

3. Dispositif ou poste de machine selon la revendication 2,
**caractérisé en ce que**
le couteau rotatif (9) est agencé, pour une coupure du matériau de chant (4), affleurant aux côtés étroits (26, 27) des pièces (1) disposés perpendiculairement ou angulairement par rapport à la direction de passage.

4. Dispositif ou poste de machine selon la revendication 1,
**caractérisé en ce que**
le couteau rotatif (9) est agencé, pour des découpes ou des incisions du matériau de chant (4), dans la région des surfaces latérales, étroites (3) des pièces (1) qui défilent dans la direction longitudinale, la distance entre le couteau rotatif (9) et le matériau de chant (4) défilant étant réglée à une profondeur de coupe des tranchants (13) de couteaux qui est égale ou inférieure à l'épaisseur du matériau de chant (4).

5. Dispositif ou poste de machine selon l'une des revendications 1 à 4,
**caractérisé en ce que**
le couteau rotatif (9) est associé à un chariot (18) qui, est sollicité élastiquement perpendiculairement à la direction de passage, vers les surfaces latérales, étroites (3) des pièces (1), et s'appuie sur celles-ci ou sur le matériau de chant (4) appliqué, au moyen d'au moins un galet de contact (20).

6. Dispositif ou poste de machine selon la revendication 5,
**caractérisé en ce que**
le couteau rotatif (9) et le galet de contact (20), sur le chariot (18), peuvent être ajustés, l'un par rapport à l'autre, perpendiculairement à la direction de passage des pièces (1) en vue du réglage de la profondeur de coupure du tranchant (13) du couteau.

7. Dispositif ou poste de machine selon revendication 5 ou 6,
**caractérisé en ce que**
le couteau rotatif (9), avec le tranchant (13) au moins prévu, et / ou le galet de contact (20) peuvent être ajustés au chariot (18) dans la direction de la hauteur, donc dans la direction de la largeur du matériau de chant (4) appliqué sur les surfaces latérales étroites (3) des pièces.

8. Dispositif ou poste de machine selon l'une des revendications 5 à 7,
**caractérisé en ce que**
le couteau rotatif (9) est associé au chariot (18), vu dans la direction de passage des pièces (1), entre des galets de contact antérieur et postérieur (22).

9. Dispositif ou poste de machine selon l'une des revendications 1 à 8,
**caractérisé en ce que**,
vus dans la direction de passage des pièces (1), au moins deux couteaux rotatifs (9) sont disposés l'un derrière l'autre.

10. Dispositif ou poste de machine selon l'une des revendications 1 à 9,
**caractérisé en ce que**
un détecteur (14), qui détecte des points de référence de pièces en défilement, telles que les côtés étroits (26, 27) des pièces (1) orientés perpendiculairement ou angulairement par rapport à la direction de passage, est prévu, lequel fait partie d'un système de commande qui commande la synchronisation de la rotation du tranchant (13) au moins prévu du couteau rotatif (9) avec les zones de découpe correspondantes, en défilement, sur le matériau de chant (4).

11. Dispositif ou poste de machine selon l'une des revendications 1 à 10,
**caractérisé en ce que**
le corps (10) du couteau rotatif (9) a la forme d'une plaque présentant les contours d'un cercle, au moins un évidement (23) en forme de secteur étant prévu sur le corps (10) du couteau et une lame (11) étant agencée sur son flanc (25) situé dans la direction radiale, laquelle fait saillie avec son extrémité libre au-delà du contour du corps de couteau (10) et présente, à ladite extrémité, un tranchant de lame (13).

12. Dispositif ou poste de machine selon la revendication 11,
**caractérisé en ce que**,
sur le corps de couteau (10), sont prévus deux évidements (23), diamétralement opposés, dans chacun desquels est agencée une lame (11).

13. Dispositif ou poste de machine selon la revendication 12,
**caractérisé en ce que**
les tranchants (13) des lames (11) sont affûtés en oblique et sont respectivement situés sur un côté des lames (11), dans le plan du flanc (24) de la lame concernée, le flanc (24) de la première lame (11), vu dans la direction de rotation du couteau rotatif (9), étant disposé avec tranchant (13) orienté en avant, et le flanc (24) de la deuxième lame (11) étant disposé avec tranchant orienté en arrière.
